# EUROPÄISCHE PATENTSCHRIFT

(11) **EP 3 799 212 B1**
(45) Veröffentlichungstag und Bekanntmachung des Hinweises auf die Patenterteilung: **26.01.2022**
(21) Anmeldenummer: 20187947.5
(22) Anmeldetag: 27.07.2020
(51) Int. Cl.: H01R 4/48, H01R 12/51, H01R 43/22

(54) **ANSCHLUSSKLEMME**
TERMINAL BLOCK
TERMINAL DE CONNEXION

(30) Priorität: 26.09.2019 DE 102019125886
(43) Veröffentlichungstag der Anmeldung: 31.03.2021
(73) Patentinhaber: BJB GmbH & Co. KG, 59755 Arnsberg (DE)
(72) Erfinder: Baumeister, Olaf, 59846 Sundern (DE); Henrici, Philipp, 59755 Arnsberg (DE)
(74) Vertreter: Ostriga Sonnet Wirths & Vorwerk

(56) Entgegenhaltungen:
- US-A1- 2008 090 471
- US-A1- 2015 047 183
- US-A1- 2017 005 421
- US-A1- 2018 254 567
- US-A1- 2019 229 441

## Beschreibung

Die Erfindung betrifft eine Baugruppe mit einer Anschlussklemme und einem zugehörigen Öffnungswerkzeug mit den Merkmalen des Oberbegriffs des Anspruchs 1.

Solche Anschlussklemmen sind zumeist gehäuselos und als SMD-Bauteile (surface mount device) ausgeführt. Sie werden auf Leiterplatten aufgesetzt und dienen dem Anschluss vom Anschlussleitern, insbesondere ein- oder mehrdrahtigen Kabeln. Als mehrdrahtig werden Kabel bezeichnet, bei welchen ein Leiter aus mehreren Einzeldrähten gebildet ist. Gattungsgemäße Anschlussklemmen sind in der Regel hochminiaturisiert und werden häufig in Reihen nebeneinander angeordnet, wobei gehäuselose Anschlussklemmen einen Mindestisolationsabstand zueinander aufweisen müssen. Dieser ist jedoch in der Regel geringer, als der Abstand zweier nebeneinander angeordneter Gehäusewände von gehäusebehafteten Anschlussklemmen.

Als Beispiel für eine gattungsgemäße Anschlussklemme kann diejenige der DE 10 2015 122 400 A1 dienen. Diese verfügt über einen Freischnitt in einer Seitenwand der Anschlussklemme. Über diesen Freischnitt ist eine Bedienhandhabe nach außen geführt, die mit dem in der Anschlussklemme einsitzenden Federelement zur klemmenden Halterung eines Anschlusskabels wirkverbunden ist. Mittels dieser Bedienhandhabe lässt sich das Federelement von seinem Gegenlager beabstanden, um Anschlusskabel widerstandsfrei in die Anschlussklemme einführen zu können oder - sofern der Bedarf besteht - in der Anschlussklemme gehaltene Anschlusskabel aus der Anschlussklemme entfernen zu können.

Prinzipiell ähnliche Anschlussklemmen offenbaren US 2008/090471 A1, US 2019/0229441 A1 und US2018/0254567 A1.

US 2017/0005421 A1 zeigt eine Anschlussklemme mit integriertem Öffnungswerkzeug. Ein Blechstreifen, geformt aus dem Anschlussklemmenmaterial ist hier zurückgebogen und bildet zwei Arme aus. Diese durchstößen die Käfigdecke und greifen auf eine Klemmfeder. Um Kollisionen des Anschlussleiters mit diesen Armen zu vermeiden, sind den Armen in Einsteckrichtung Führflügel vorgeordnet, die den Leiter zentrieren.

Die vorgenannte Druckschrift offenbart auch ein Werkzeug zum Öffnen der Klemmstelle. Dieses Öffnungswerkzeug weist einen tunnelartigen Freischnitt auf, welcher der Aufnahme der Anschlussklemme im Öffnungswerkzeug dient. Einer der Anschlussklemmen seitenwandparallelen Abschnitte des Lösewerkzeugs kooperiert mit der Bedienhandhabe der Anschlussklemme. Durch das Aufsetzen des Öffnungswerkzeugs auf die Anschlussklemme und Niederdrücken des Federelementes wird die Klemmstelle geöffnet.

Dieser Stand der Technik wird als verbesserungswürdig angesehen. Sowohl die Bedienhandhabe als metallisches, elektrisch leitendes Bauteil als auch das Öffnungswerkzeug beeinflussen den zwischen zwei nebeneinander angeordneten Anschlussklemmen erforderlichen Mindestabstand nachteilig und setzen somit der Bauraumminimierung bei Anordnung mehrerer Anschlussklemmen nebeneinander Grenzen.

Es ist deshalb Aufgabe der Erfindung, eine gattungsgemäße, insbesondere gehäuselose Anschlussklemme zu schaffen, deren Öffnungsmechanismus der Klemmstelle sich vorteilhaft auf einzuhaltende Anordnungsabstände auswirkt.

Gelöst wird die Aufgabe der Erfindung durch eine Baugruppe aus Anschlussklemme und Öffnungswerkzeug mit den Merkmalen des Anspruches 1, insbesondere mit dessen kennzeichnenden Merkmalen, wonach das Öffnungswerkzeug zwei zueinander beabstandet angeordnete Werkzeugansätz aufweist, die zylinderartig geformt, gleichartig ausgebildet und in ihrer Querschnittskontur an die Öffnungen der Käfigdecke angepasst sind, wobei der Abstand der Werkzeugansätze zueinander eine Aufnahme des zwischen den Käfigdeckenöffnungen verbleibenden Käfigstegs ermöglicht,
die Werkzeugansätze einen kreiszylindrischen Abschnitt aufweisen, die in der Mantelausnehmung der Anschlussklemme einsitzend einen Leiteraufnahmeraum verengen und führend auf einen in den Leiteraufnahmeraum einzusteckenden Leiter wirken.

Der wesentliche Vorteil dieses Öffnungswerkzeuges liegt darin, dass die zylinderartig geformten Werkzeugansätze schlank und schmal gehalten werden können und somit kein den Abstand zwischen Anschlussklemme und benachbartem Bauteil beeinflussender Bauraum erforderlich ist.

Da der Werkzeugansatz einen kreiszylindrischen Abschnitt aufweist und in der Mantelausnehmung der Anschlussklemme einsitzend einen Leiteraufnahmeraum verengt, wirkt er und führend auf einen in den Leiteraufnahmeraum einzusteckenden Leiter. Der besondere Vorteil hier liegt darin, den Leiter in der Klemmstelle zu zentrieren und somit sicherzustellen, dass einerseits das Federelement durch einen dezentrierten Leiter nicht verkippt und andererseits sicherzustellen, dass bei mehrdrahtigen Leitern keine Einzeladern aus der von dem Werkzeugansatz vorgesehenen Mantelöffnung auftreten.

Weiterhin ermöglicht ein Öffnungswerkzeug mit zwei voneinander beabstandeten Werkzeugansätzen beidseitig auf das Federelement einzuwirken. Gegenüber lediglich einer einseitigen Einwirkung hat dies den Vorteil, dass ein Verkippen des Federelementes vermieden wird. Ein solches Verkippen kann dazu führen, dass sich das Federelement in der Anschlussklemme verkantet und nicht in seine, den Leiter klemmend haltende Andrucklage am Gegenlager zurück schwenkt.

Der zwischen den Käfigdeckenöffnungen befindliche Materialsteges hilft, das Öffnungswerkzeug korrekt zu positionieren.

Besonders bevorzugt ist ein Öffnungswerkzeug, bei welchem das Öffnungswerkzeug über einen Bewegungsendanschlag verfügt, der die Eintauchtiefe des Werkzeugansatzes in die Mantelausnehmung begrenzt, um eine schädigende Bewegung des Federelementes der Anschlussklemme zu verhindern.

Durch den Bewegungsendanschlag wird eine übermäßige Beanspruchung des Federelementes und somit dessen Schädigung sicher vermieden.

Es bietet sich an, dass der Bewegungsendanschlag mit einer Käfigdecke eines Kontaktkäfigs der Anschlussklemme zusammenwirkt.

Vorgesehen ist insbesondere, dass die zwei Werkzeugansätze den Bewegungsendanschlag zwischen sich aufnehmen.

Schließlich ist vorgesehen, dass der Käfigmantel eine Haltekontur für das Federelement ausbildet und dass die Haltekontur des Mantels in die Mantelausnehmung übergeht.

Diese Ausführungsform hat fertigungstechnisch erhebliche Vorteile, weil die Haltekontur mit der Mantelausnehmung in einem Fertigungsschritt durch ein entsprechendes Stanzwerkzeug gefertigt werden kann. Insbesondere bietet es sich an, die Haltekontur, die Öffnung in der Käfigdecke sowie die Durchbrechung in der Seitenwand als eine einheitliche Mantelausnehmung auszuführen.

Dem Erfindungszweck dient darüber hinaus ein Öffnungswerkzeug mit den Merkmalen des nebengeordneten Anspruches 6, insbesondere mit dessen kennzeichnenden Merkmalen, wonach das Öffnungswerkzeug wenigstens einen Werkzeugansatz aufweist, der zylinderartig geformt ist.

Weitere Vorteile der Erfindung sowie ein besseres Verständnis ergeben sich aus der nachfolgenden Beschreibung eines Ausführungsbeispieles. Es zeigen:
- Figur 1: eine erfindungsgemäße Anschlussklemme in perspektivischer Ansicht,
- Figur 2: die Anschlussklemme gemäß Figur 1 in Seitenansicht,
- Figur 3: die Anschlussklemme gemäß Figur 1 in einer Schnittdarstellung entlang einer vertikalen Längsschnittebene,
- Figur 4: ein erfindungsgemäßes Öffnungswerkzeug,
- Figur 5: das Öffnungswerkzeug gemäß Figur 4 in Wirkstellung an einer Anschlussklemme gemäß Figur 1,
- Figur 6: die Darstellung gemäß Figur 5 in Seitenansicht,
- Figur 7: die Anordnung zweier Anschlussklemmen gemäß Figur 1 nebeneinander,

- Figur 8: die Darstellung gemäß Figur 7 mit Öffnungswerkzeug gemäß Figur 4 in Wirkstellung.

In den Figuren ist eine erfindungsgemäße Anschlussklemme insgesamt mit der Bezugsziffer 10 versehen. Die Anschlussklemme 10 ist in Figur 1 in perspektivischer Darstellung gezeigt. Sie umfasst einen Kontaktkäfig 11, der von einer Käfigdecke 12, einem Käfigboden 13 und zwei, den Käfigboden 13 und die Käfigdecke 12 verbindenden Seitenwänden 14 gebildet ist.

Käfigdecke 12, Käfigboden 13 und die Seitenwände 14 bilden gemeinsam den Käfigmantel und umgeben einen Leiteraufnahmeraum 15 (siehe Figur 3). An einer ersten, vorderen Stirnseite verfügt der Kontaktkäfig 11 über eine Leitereinstecköffnung 16, in welche Anschlussleiter, beispielsweise ein oder mehrdrahtige Kabel in Leitereinschubrichtung x für eine elektrische Kontaktierung eingeschoben werden. Der Käfigboden 13 bildet im Bereich der Leitereinstecköffnung 16 eine Leitzunge 17 aus, die sich ausgehend von der Leitereinstecköffnung 16 in Richtung gegenüberliegender, zweiter Stirnseite erstreckt und deren freies Ende 18 (siehe Figur 3) in Richtung Käfigdecke 12 weist. Auf diese Weise bildet die Leitzunge 17 eine erste Führungsschrägfläche 19 aus.

Die der Leitereinstecköffnung 16 gegenüberliegende, zweite Stirnseite des Kontaktkäfigs 11 ist durch eine Stabilisierungswand 20 (siehe Figur 3) verschlossen.

Der Kontaktkäfig 11 weist zwei Mantelausnehmungen 21 auf, die spiegelsymmetrisch zu einer hier nicht eingezeichneten, vertikalen Längsmittelebene ausgebildet sind. Die jeweilige Mantelausnehmung 21 lässt sich unterteilen in eine Öffnung 22 der Käfigdecke 12, eine Durchbrechung 23 der Seitenwand 14 sowie eine teils in die Seitenwand 14 und teils in den Käfigboden 13 eingearbeitete Haltekontur 24. Die Haltekontur 24 dient der Festlegung eines Federelementes 25 im Kontaktkäfig 11.

In einem Bereich A zwischen Leitereinstecköffnung 16 und Käfigdeckenöffnung 22 ist der Käfigmantel eingezogen. Hierdurch ergibt sich eine gegenüber der Normalkontur der Anschlussklemme 10 in Richtung Kontaktkäfiglängsachse gerichtete Querschnittsverringerung, die hier vornehmlich durch in Richtung vertikaler Längsmittelebene versetzte Seitenwandabschnitte 26 gebildet ist. Durch die nach innen versetzten Seitenwandabschnitte 26 bilden die Seitenwände 14 im Bereich der Leitereinstecköffnung 16 zweite Führungsschrägflächen 27 aus, so dass sich ein trichterartiger Leitereinführbereich ausbildet, der dem eingezogenen Mantelbereich A in Leitereinsteckrichtung x vorgeordnet ist.

Figur 2 zeigt die Anschlussklemme 10 gemäß Figur 1 in Seitenansicht.

Figur 3 zeigt eine Schnittdarstellung der Anschlussklemme 10 gemäß

Figur 2 entlang einer vertikalen Längsschnittebene. Deutlich sichtbar und in Figur 2 teils gestrichelt ist das Federelement 25 dargestellt. Hierbei handelt es sich um eine Schenkelfeder, die einen ersten, käfigbodenparallelen Schenkel 28 sowie einen zweiten Schenkel 29 ausbildet. Beide Schenkel 28, 29 sind durch einen U-förmigen Abschnitt miteinander verbunden.

Der zweite Schenkel 29 teilt sich in einen käfigbodenparallelen Auflageabschnitt 30 und einen in Richtung Käfigdecke 12 ausgestellten und vorgespannten Klemmabschnitt 31. Dieser Klemmabschnitt 31 wirkt mit der als Gegenlager dienenden Käfigdecke 12 zusammen und bildet eine Klemmstelle 32. In dieser Klemmstelle 32 wird das abisolierte Ende eines Anschlusskabels zwecks elektrischer Kontaktierung und mechanischer Festlegung gehalten. Hierzu verfügt die Innenoberfläche der Käfigdecke 12 über eine Profilierung, hier in Form von Kerben 33. Diese erhöhen die Reibung zwischen Anschlusskabel und Käfigdecke 12 und bilden so eine zusätzliche Auszugssicherung.

Figur 4 zeigt die schematische Darstellung eines Öffnungswerkzeuges 50 mit einem Werkzeugkopf 51, dem zwei Werkzeugansätze 52 entspringen. Die Werkzeugansätze sind beabstandet zueinander angeordnet, im Wesentlichen zylindrisch ausgestaltet und gleichartig ausgebildet. Sie sind in ihrer Querschnittskontur an die Öffnungen 22 der Käfigdecke 12 angepasst, in welche sie einzutauchen in der Lage sind. Der Abstand der Werkzeugansätze 52 zueinander ist so gewählt, dass sie den zwischen den Käfigdeckenöffnungen 22 verbleibenden Käfigdeckensteg 34 zwischen sich aufnehmen können (siehe beispielsweise Figur 1).

Anhand der Figuren 5 und 6 wird nunmehr gezeigt, wie das Öffnungswerkzeug 50 mit der Anschlussklemme 10 zum Öffnen der Klemmstelle 32 zusammenwirkt.

Zum Öffnen der Klemmstelle 32 der Anschlussklemme 10 werden die zylindrischen Werkzeugansätze 52 oberhalb der Öffnungen 22 der Käfigdecke 12 positioniert und sodann in die Öffnungen 22 eingesetzt. Das Öffnungswerkzeug 50 wird in Richtung Käfigboden 13 bewegt, wobei die Werkzeugansätze 52 nach Durchtreten der Öffnungen 22 der Käfigdecke 13 in die Durchbrechungen 23 der Seitenwände 14 eindringen. Sie treffen schließlich mit ihren dem Käfigboden 13 zugewandten Stirnflächen auf das Federelement 25, nämlich auf den der Käfigdecke zugewandten zweiten Schenkel 29, insbesondere auf dessen Klemmabschnitt 31. Eine weitergehende Verlagerung des Öffnungswerkzeugs 50 in Richtung Käfigboden 13 bewirkt eine Bewegung des Klemmabschnittes 31 in Richtung Käfigboden 13. Dadurch trennt sich das freie Ende des Klemmabschnitts 31 von der Innenoberfläche der Käfigdecke 12 und öffnet somit die Klemmstelle 32. Diese Öffnungsbewegung wird durch ein Auflaufen des Werkzeugkopfes 51 auf die Außenoberfläche der Käfigdecke 12 beendet. Insoweit bildet die der Anschlussklemme 10 zugewandte Stirnfläche des Werkzeugkopfes 51 bzw. dessen zwischen den Werkzeugansätzen 52 angeordneter Bereich einen Bewegungsendanschlag aus.

Die Situation der maximalen Auslenkung des Klemmabschnitts 31 bzw. der maximalen Öffnung der Klemmstelle 32 ist in den Figuren 5 und 6 dargestellt. Unzweifelhaft ist hier zu erkennen, wie durch Auflaufen des Bewegungsendanschlages des Öffnungswerkzeuges 50, also der zum Käfigboden 13 bzw. nach unten weisende Oberflächenabschnitt auf der Käfigdecke 12 aufsitzt. In der Seitenansicht auf die Anschlussklemme 10 gemäß Figur 6 ist der hinter der Seitenwand gelegene Bereich des Klemmabschnitts 31 des Federelementes 25 gestrichelt dargestellt. Deutlich sichtbar ist, dass dieser von der Käfigdecke 12 beabstandet ist, die Klemmstelle 32 also geöffnet ist. In dieser ausgelenkten Position des zweiten Federschenkels 29 lässt sich in die offene Klemmstelle 32 ohne weiteren Widerstand das abisolierte Ende eines Anschlusskabels einschieben oder ein dort einsitzendes Anschlusskabel auf einfache Weise entfernen.

Die in den Leiteraufnahmeraum 15 teilumfänglich hineinragenden Werkzeugansätze 52 wirken aufgrund ihrer im Querschnitt kreiszylindrischen Umfangsfläche auf einen einzuschiebenden Leiter führend. Dieser gleitet, sofern er zur vertikalen Längsmittelebene einen Versatz aufweist, an den Mantelflächen der Werkzeugansätze 52 ab und wird in Richtung Zentrum verlagert. Dies ist insbesondere bei mehrdrahtigen Anschlusskabeln von Vorteil. Bei diesen besteht der elektrisch leitende Draht aus mehreren Einzellitzen. Sofern diese unverzinnt sind und durch mechanische Beeinträchtigung leicht aufgepilzt oder aufgespleisst sind, führen die Außenoberflächen der Werkzeugansätze 52 solche Einzeldrähte in Richtung Zentrum bzw. vertikaler Längsmittelebene des Kontaktkäfigs 11 und somit von den seitlichen Durchbrechungen 23 weg. Ein Austreten solcher Einzeldrähte eines Anschlusskabels aus dem Kontaktkäfig 11 ist auf diese Weise sicher vermieden.

Wenn die Werkzeugansätze 52 darüber hinaus in ihrem Durchmesser so bemessen sind, dass sie die Durchbrechungen 23 der Seitenwände 14 weitestgehend verschließen, wird hierdurch zusätzlich ein Austreten des in die Anschlussklemme 10 einzuführenden Leiters während der manuellen oder maschinellen Konfektionierung vermeiden.

Ein weiterer wesentlicher Vorteil der Erfindung wird anhand der Figuren 7 und 8 beschrieben. Figur 7 zeigt zwei paarweise nebeneinander angeordnete Anschlussklemmen 10 in perspektivischer Ansicht, Figur 8 zeigt eine Ansicht auf die Leitereinstecköffnungen 16 zweier paarweise nebeneinander angeordneter Anschlussklemmen 10. Figur 8 ist darüber hinaus ergänzt um die Darstellung eines Öffnungswerkzeuges 50.

In den Figuren 7 und 8 sind zwei Anschlussklemmen 10 beispielhaft in einer üblichen Anordnung nebeneinander dargestellt. Der Abstand beider Anschlussklemmen 10 zueinander ist auf ein dem Isolationsabstand geschuldetes Minimum begrenzt. Da bei den Anschlussklemmen 10 der Erfindung die zylindrische Normalkontur die Breite des Kontaktkäfigs 11 bestimmt und - anders als beim Stand der Technik - keine seitliche Betätigungshandhabe gegenüber der Normalquerschnittskontur hervorstehen, bestimmt also allein die Käfigbreite den Mindestabstand zweier Anschlussklemmen 10 zueinander.

Figur 8 zeigt, dass eine Erhöhung des Mindestabstandes auch im Hinblick auf das zu nutzende Öffnungswerkzeug 50 nicht erforderlich ist. Da die Werkzeugansätze 52 mit einem Teilumfangsabschnitt in dem Innenraum des Kontaktkäfigs 11 eindringen, ist der Isolationsabstand ausreichend, um auf vorteilhafte Weise das erfindungsgemäße Öffnungswerkzeug 50 zum Öffnen der Klemmstelle 32 zu nutzen.

Die erfindungsgemäße Anschlussklemme 10 ermöglicht es deshalb, den unter Isolationsgesichtspunkten erforderlichen Bauraum auf einer Platine zu minimieren, was insbesondere bei der Anordnung mehrerer Anschlussklemmen 10 nebeneinander vorteilhaft ist. Dennoch ermöglicht es die erfindungsgemäße Anschlussklemme 10 unter Nutzung des erfindungsgemäßen Öffnungswerkzeuges 50 weiterhin, die Klemmstelle 32 zum Einschieben oder zum Entnehmen von Anschlussleitern zu öffnen.

### Bezugszeichenliste

- 10: Anschlussklemme
- 11: Kontaktkäfig
- 12: Käfigdecke
- 13: Käfigboden
- 14: Seitenwand
- 15: Leiteraufnahmeraum
- 16: Leiteranstecköffnung
- 17: Leitzunge
- 18: freies Ende von 17
- 19: erste Führungsschrägfläche
- 20: Stabilisierungswand
- 21: Mantelausnehmung
- 22: Öffnung von 12
- 23: Durchbrechung
- 24: Haltekontur
- 25: Federelement
- 26: Seitenwandabschnitt
- 27: zweite Führungsschrägfläche
- 28: erster Schenkel
- 29: zweiter Schenkel
- 30: Auflageabschnitt von 29
- 31: Klemmabschnitt
- 32: Klemmstelle
- 33: Kerbe
- 34: Käfigdeckensteg
- 50: Öffnungswerkzeug
- 51: Werkzeugkopf
- 52: Werkzeugansatz
- A: eingezogener Bereich
- x: Leitereinschubrichtung

## Patentansprüche

1. Baugruppe aus
gehäuseloser Anschlussklemme (10)
- mit einem Kontaktkäfig (11), der eine Käfigdecke (12) und zwei sich jeweils an einer Seite an die Käfigdecke (12) anschließende Seitenwände (14) aufweist sowie einen Käfigboden (13), wobei Käfigdecke (12), Käfigboden (13) und Seitenwände (14) Teil eines Käfigmantels sind,
- mit einem Federelement (25), welches gemeinsam mit einem Gegenlager eine Klemmstelle zur Halterung und elektrischen Kontaktierung eines elektrischen Leiters bildet,
- mit einer Leitereinstecköffnung (16) an einer Stirnseite des Kontaktkäfigs (11), die der Klemmstelle in Leitereinsteckrichtung x vorgeordnet ist,
- mit zwei Mantelausnehmungen (21) im Käfigmantel, die spiegelbildlich zu einer seitenwandparallelen Käfiglängsebene ausgebildet sind und die von jeweils einer Öffnung (22) der Käfigdecke (12) gebildet sind und die einen Zugang zum Federelement (25) ermöglichen, um dessen Lage relativ zum Gegenlager zu verändern, um die Klemmstelle zu öffnen,
- wobei die Öffnungen (22) in der Käfigdecke (12) von einem zwischen ihnen angeordneten Käfigdeckensteg (34) beabstandet sind,
- wobei jede Öffnung (22) in der Käfigdecke (12) in eine Durchbrechung (23) der der Öffnung (22) benachbarten Seitenwand (14) übergeht,
und separatem Öffnungswerkzeug (50) für die Anschlussklemme (10),
- welches durch die Öffnungen (22) in der Käfigdecke (12) einen mittelbaren oder unmittelbaren Zugang zum Federelement (25) erhält,
**dadurch gekennzeichnet, dass**
- das Öffnungswerkzeug (50) zwei zueinander beabstandet angeordnete Werkzeugansätze (52) aufweist, die zylinderartig geformt, gleichartig ausgebildet und in ihrer Querschnittskontur an die Öffnungen (22) der Käfigdecke (12) angepasst sind,
- wobei der Abstand der Werkzeugansätze (52) zueinander eine Aufnahme des zwischen den Käfigdeckenöffnungen (22) verbleibenden Käfigstegs (34) ermöglicht,
- wobei die Werkzeugansätze (52) jeweils einen kreiszylindrischen Abschnitt aufweisen, welche in der Mantelausnehmung (21) der Anschlussklemme (10) einsitzend einen Leiteraufnahmeraum verengen und führend auf einen in den Leiteraufnahmeraum einzusteckenden Leiter wirken.

2. Baugruppe nach einem der vorhergehenden Ansprüche, **dadurch gekennzeichnet, dass** der Käfigmantel der Anschlussklemme (10) eine Haltekontur (24) für das Federelement (25) ausbildet und dass die Haltekontur (24) des Mantels in die Mantelausnehmung übergeht.

3. Baugruppe nach Anspruch 1, **dadurch gekennzeichnet, dass** das Öffnungswerkzeug (50) über einen Bewegungsendanschlag verfügt, der die Eintauchtiefe des Werkzeugansatzes (52) in die Mantelausnehmung begrenzt, um eine schädigende Bewegung des Federelementes (25) der Anschlussklemme (10) zu verhindern.

4. Baugruppe nach Anspruch 3, **dadurch gekennzeichnet, dass** der Bewegungsendanschlag des Öffnungswerkzeuge (50) mit der Käfigdecke (12) des Kontaktkäfigs (11) der Anschlussklemme (10) zusammenwirkt.

## Claims

1. Assembly consisting of
a caseless connecting terminal (10)
- having a contact cage (11), which has a cage cover (12) and two side walls (14) adjoining the cage cover (12) on one side in each case, and a cage base (13), wherein cage cover (12), cage base (13) and side walls (14) are part of a cage shell,
- having a spring element (25) which, together with a counter-bearing, forms a clamping point for holding and electrically contacting an electrical conductor,
- having a conductor insertion opening (16) on one end face of the contact cage (11), which is arranged in front of the clamping point in conductor insertion direction x,
- having two shell recesses (21) in the cage shell, which are formed mirror-inverted with respect to a cage longitudinal plane parallel to the side wall and which are each formed by an opening (22) of the cage cover (12) and which allow access to the spring element (25) in order to change its position relative to the counter-bearing in order to open the clamping point,
- wherein the openings (22) in the cage cover (12) are spaced apart from a cage cover web (34) arranged between them,
- wherein each opening (22) in the cage cover (12) merges into an aperture (23) in the side wall (14) adjacent to the opening (22),
and a separate opening tool (50) for the connecting terminal (10);
- which obtains direct or indirect access to the spring element (25) through the openings (22) in the cage cover (12),
**characterised in that**
- the opening tool (50) has two tool attachments (52) which are arranged at a distance from each other, are cylindrical in shape, are of the same design and are adapted in their cross-sectional contour to the openings (22) of the cage cover (12),
- wherein the distance of the tool attachments (52) from each other enables the cage web (34) remaining between the cage cover openings (22) to be accommodated,
- wherein the tool attachments (52) each have a circular cylindrical section, which, in the shell recess (21) of the connecting terminal (10), narrow a conductor receiving space in a seated manner and act in a guiding manner on a conductor to be inserted into the conductor-receiving space.

2. Assembly according to one of the preceding claims,
**characterised in that**
the cage shell of the connecting terminal (10) forms a retaining contour (24) for the spring element (25), and the retaining contour (24) of the shell merges into the shell recess.

3. Assembly according to claim 1,
**characterised in that**
the opening tool (50) has a movement end stop which limits the depth of immersion of the tool attachment (52) into the shell recess in order to prevent a damaging movement of the spring element (25) of the connecting terminal (10).

4. Assembly according to claim 3,
**characterised in that**
the movement end stop of the opening tool (50) interacts with the cage cover (12) of the contact cage (11) of the connecting terminal (10).

## Revendications

1. Module composé
d'une borne de raccordement sans boîtier (10)
- avec une cage de contact (11) qui présente un plafond de cage (12) et deux parois latérales (14) se raccordant chacune à un côté du plafond de cage (12), ainsi qu'un fond de cage (13), le plafond de cage (12), le fond de cage (13) et les parois latérales (14) faisant partie d'une enveloppe de cage,
- avec un élément de ressort (25) qui forme avec un contre-appui un point de serrage pour assurer le maintien et le contact électrique d'un conducteur électrique,
- avec une ouverture d'insertion de conducteur (16) sur une face avant de la cage de contact (11) qui est située devant le point de serrage dans une direction d'insertion de conducteur x et
- avec deux évidements d'enveloppe (21) dans l'enveloppe de cage qui sont configurés symétriquement par rapport à un plan longitudinal de la cage parallèle aux parois latérales et qui sont formés chacun d'une ouverture (22) du plafond de cage (12) et qui permettent d'accéder à l'élément de ressort (25), pour modifier sa position par rapport au contre-appui, pour ouvrir le point de serrage,
- dans lequel les ouvertures (22) dans le plafond de cage (12) sont espacées par une traverse de plafond de cage (34) disposée entre elles et
- dans lequel chaque ouverture (22) dans le plafond de cage (12) se prolonge dans une découpure (23) de la face latérale (14) voisine de l'ouverture (22),
et d'un outil d'ouverture (50) séparé pour la borne de raccordement (10)
- qui accède directement ou indirectement, à travers les ouvertures (22) dans le plafond de cage (12), à l'élément de ressort (25),
**caractérisé en ce que**
- l'outil d'ouverture (50) présente deux pattes d'outil (52) espacées l'une de l'autre qui sont de forme cylindrique, configurées de la même manière et dont le contour de section est adapté aux ouvertures (22) du plafond de cage (12).
- l'espacement des pattes d'outil (52) l'une par rapport à l'autre permettant de recevoir la traverse de cage (34) restant entre les ouvertures de plafond de cage (22) et
- les pattes d'outil (52) comportant chacune une partie cylindrique à base circulaire, lesquelles réduisent, en s'insérant dans l'évidement d'enveloppe (21) de la borne de raccordement (10), un espace de réception de conducteur et ont un effet d'entraînement sur un conducteur à insérer dans l'espace de réception de conducteur.

2. Module selon une des revendications précédentes, **caractérisé en ce que** l'enveloppe de cage de la borne de raccordement (10) forme un contour de retenue (24) pour l'élément de ressort (25) et que le contour de retenue (24) de l'enveloppe se prolonge dans l'évidement d'enveloppe.

3. Module selon la revendication 1, **caractérisé en ce que** l'outil d'ouverture (50) dispose d'une butée finale de mouvement qui limite la profondeur d'insertion de la patte d'outil (52) dans l'évidement d'enveloppe pour empêcher un mouvement dommageable de l'élément de ressort (25) de la borne de raccordement (10).

4. Module selon la revendication 3, **caractérisé en ce que** la butée finale de mouvement de l'outil d'ouverture (50) coopère avec le plafond de cage (12) de la cage de contact (11) de la borne de raccordement (10).
